# FASCICULE DE BREVET EUROPEEN

(11) **EP 0 102 098 B1**
(45) Date de publication et mention de la délivrance du brevet: **06.05.1987**
(21) Numéro de dépôt: 83201052.4
(22) Date de dépôt: 15.07.1983
(51) Int. Cl.: D06F 71/02

(54) **Presse à repasser électrique**
Elektrisch beheizte Bügelpresse
Electrically heated ironing press

(30) Priorité: 16.08.1982 CH 4887/82
(43) Date de publication de la demande: 07.03.1984
(73) Titulaire: MEFINA S.A., CH-1700 Fribourg (CH)
(72) Inventeur: Jimenez, Antonio, CH-1217 Meyrin Genève (CH); Baruffa, Olindo, CH-1226 Thonex Genève (CH); Moser, Johann Ulrich, CH-1213 Onex Genève (CH)
(74) Mandataire: Roth, Pierre

## Description

On connaît des presses à repasser électriques comprenant un bâti, une planche de repassage montée sur ce bâti, une plaque chauffante montée sur un bras de support articulé sur le bâti, un levier articulé sur le bras de support en un point éloigné de l'articulation du bras sur le bâti, ce levier agissant par l'intermédiaire d'un ressort sur un galet pour le presser élastiquement contre un chemin de roulement incurvé, porté par le bâti et s'étendant de part et d'autre de l'articulation du bras de support de façon que la réaction du ressort sur le bras tende à maintenir la presse ouverte et respectivement fermée selon la partie du chemin de roulement contre laquelle le galet est appuyé. Une presse de ce genre est décrite dans le brevet suisse No 508 087.

Dans cette construction connue le chemin de roulement est rigidement solidaire du bâti, de sorte que pour obtenir une position stable de fermeture de la presse, il est nécessaire d'usiner le chemin de roulement pour lui donner une forme produisant un maintien élastique du levier lorsqu'il est placé dans sa position de fermeture. Cet usinage du chemin de roulement est délicat et relativement coûteux.

La présente invention concerne une disposition permettant d'une part de réaliser le chemin de roulement de façon plus simple et donc plus économique et d'autre part, d'augmenter dans une forte proportion l'épaisseur maximum des tissus pouvant être placés entre la plaque chauffante et la planche de repassage.

A cet effet, la presse faisant l'objet de l'invention est caractérisée en ce que l'articulation du bras est portée par le bâti par l'intermédiaire d'une pièce destinée à fléchir sous l'action que le ressort exerce sur le chemin de roulement en position fermée de la presse, de façon que l'extrémité du chemin de roulement contre laquelle s'appuie le galet se déplace sous l'effet de la force exercée par le galet d'une distance plus grande que le déplacement correspondant du point d'articulation.

Le dessin annexé représente schématiquement et à titre d'exemple une forme d'exécution de la presse à repasser selon l'invention.
La figure 1 en est une vue en élévation de côté en position fermée.
La figure 2 en est une vue en élévation de côté en position ouverte.
La figure 3 est une vue partielle de la figure 1 à plus grande échelle représentant le mécanisme de commande d'ouverture et de fermeture de la presse.
La figure 4 est une vue en coupe transversale selon IV-IV de la figure 3.
La figure 5 est une vue semblable à la figure 1 représentant en traits mixtes l'effet du décentrage des chemins de roulement.

La presse à repasser représentée au dessin comprend un bâti 1 servant de support à une planche à repasser 2 recouverte de tissu. Un bras 3 auquel est suspendu une plaque chauffante 4 est articulé au bâti 1 sur des pivots 14 engagés dans des perçages de pattes 15 solidaires des montants 1a qu'il présente dans sa partie arrière. Un levier de commande manuelle 5 est articulé sur le bras 3 en un point 6 en avant de ces montants 1a. Le levier 5 présente un prolongement 7 au-delà de son point d'articulation 6 portant un coulisseau 8 muni de deux galets 9. Un ressort 10 tend à maintenir les galets en contact avec deux chemins de roulement 11 constitués par des cordes à piano laminées appliquées sur un support 12, venu de fonderie, monté pivotant sur les pivots 14 solidaires des montants 1a du bâti 1. Les chemins de roulement 11 sont à rayon constant dont le centre coïncide avec le point d'articulation 6 du levier 5 et deux cames 13 montées sur les montants 1a du bâti 1, au contact du support 12 assurent leur décentrage.

On a représenté aux figures 1, 3 et 4 les cames 13 au contact du support 12 des chemins de roulement 11 dans leur position la plus excentrée correspondant à une épaisseur de tissu à repasser usuelle. Dans ces conditions, le ressort 10 se comprime lors de la fermeture et de l'ouverture de la presse dans des positions stables, le point d'articulation 6 du levier 3 se trouvant déplacé vers le haut en position d'ouverture de la presse.

Toutefois, la position stable de la presse fermée peut être maintenue pour une épaisseur de tissu supérieure du fait que les montants 1a du bâti 1 sont flexibles et absorbent l'effort supplémentaire exercé sur eux par le ressort 10 du levier 5.

En réduisant le rayon des cames 13 au contact du support 12 des chemins de roulement 11, on peut retrouver une position stable de fermeture de la presse lors du repassage de tissus d'épaisseur supérieure, comme représentée en traits mixtes à la figure 5.

Le réglage de la position des cames 13 en fonction de l'épaisseur du tissu à repasser peut se faire manuellement ou automatiquement. Dans ce dernier cas, une commande électrique montée dans la planche à repasser pourrait assurer le réglage de l'excentration des cames 13 en fonction de l'épaisseur du tissu reposant sur la planche 2.

Dans une presse plus simple, les cames 13 pourraient être éliminées et le support 12 du chemin de roulement pourrait être fixé aux montants 1a du bâti 1 dont la flexibilité permettrait déjà, sans autre, le repassage de tissus d'une épaisseur usuelle sans avoir recours à un chemin de roulement de rayon variable.

## Revendications

1. Presse à repasser électrique comprenant un bâti (1), une planche de repassage (2) montée sur ce bâti (1), une plaque chauffante (4) montée sur un bras de support (3) articulé sur le bâti (1), un levier (5) articulé sur le bras de support (3) en un point éloigné de l'articulation (14) du bras sur le bâti (1), ce levier (5) agissant par l'intermédiaire d'un ressort (10) sur un galet (9) pour le presser élastiquement contre un chemin de roulement (11) incurvé, porté par le bâti et s'étendant de part et d'autre de l'articulation (14) du bras de support (3) de façon que la réaction du ressort (10) sur le bras tende à maintenir la presse ouverte et respectivement fermée selon la partie du chemin de roulement contre laquelle le galet (9) est appuyé, caractérisée en ce que l'articulation du bras (3) est portée par le bâti par l'intermédiaire d'une pièce (ta) destinée à fléchir sous l'action que le ressort (10) exerce sur le chemin de roulement (11) en position fermée de la presse, de façon que l'extrémité du chemin de roulement (11) contre laquelle s'appuie le galet (9) se déplace sous l'effet de la force exercée par le galet d'une distance plus grande que le déplacement correspondant du point d'articulation (14).

2. Presse selon la revendication 1, caractérisée en ce que le chemin de roulement (11) est prévu sur un support (12) qui est porté par des montants (1a) qui constituent la partie fléchissante du bâti.

3. Presse selon la revendication 2, caractérisée en ce que le support est articulé sur le bâti et prend appui contre une came (13) montée sur les montants (1a) et permettant d'écarter le support (12) des montants (ia) contre l'action du ressort (10).

4. Presse selon la revendication 2, caractérisée en ce que la came (13) assure un décentrage du chemin de roulement (11).

5. Presse selon la revendication 1, caractérisée en ce que le chemin de roulement (11) est à rayon constant dont le centre coïncide sensiblement avec le point d'articulation (6) du levier (5) en position fermée de la presse.

6. Presse selon les revendications 1 et 4, caractérisée en ce que le chemin de roulement (11) est constitué par au moins un profilé flexible rapporté sur un support (12) venu de fonderie.

7. Presse selon les revendications 1 et 6, caractérisée en ce que le profilé flexible rapporté sur un support venu de fonderie est une corde à piano laminée.

## Claims

1. Electric ironing press comprising a frame (1), an ironing board (2) mounted on this frame (1), a heating plate (4) mounted on a support arm (3) hinged on the frame (1), a lever (5) hinged on the support arm (3) at a point distant from the hinge (14) of the arm on the frame (1), said lever (5) acting by means of a spring (10) on a roller (9) to apply resilient pressure on it against a curved roller track, supported by the frame and extending on both sides of the hinge (14) of the support arm (3) so that the action of the spring (10) on the arm tends to maintain the press opened and respectively closed depending on the part of the roller track against which the roller rests, characterized in that the hinge of the arm (3) is supported on the frame by means of a flexible part (1a) capable of absorbing the force exerted by the spring on the roller track (11) in the closed position of the press, in such a way that the end of the roller track against which the roller rests travels a longer distance, as a result of the force exerted by the roller, than the corresponding distance travelled by the hinge point (14).

2. Press according to claim 1, characterized in that the roller track (11) is provided in a support (12) resting against the uprights (1a) which constitute the flexible part of the frame.

3. Press according to claim 2, characterized in that the support is hinged on the frame and rests against a cam (13) mounted on the uprights (1a) and making it possible to separate the support (12) from the uprights (1a) against the action of the spring (10).

4. Press according to claim 2, characterized in that the cam (13) assures an off-centering of the roller track (11).

5. Press according to claim 1, characterized in that the roller track (11) has a constant radius whose center coincides substantially with the hinge point (6) of the lever (5) in the closed position of the press.

6. Press according to claims 1 and 4, characterized in that the roller track (11) consists of at least one flexible section fastened on a support (12) cast as a single piece.

7. Press according to claims 1 and 6, characterized in that the flexible part fastened on a support cast as a single piece is a rolled piano wire.

## Patentansprüche

1. Elektrische Bügelpresse umfassend einen Rahmen (1), ein auf dem Rahmen (1) montiertes Bügelbrett (2), eine Heizplatte (4), die an einem am Rahmen (1) gelagerten Stützarm (3) befestigt ist, ein Hebel (5), der auf dem Stützarm (3) an einem dem Gelenk (14) zwischen Arm und Rahmen (1) entfernten Ort gelenkig angebracht ist, wobei dieser Hebel (5) mittels einer Feder (10) auf eine Rolle (9) wirkt, um diese elastisch gegen einen gekrümmten Rollweg (11) zu drücken, der vom Rahmen getragen wird und der sich beidseitig vom Gelenk (14) des Stützarms (3) so erstreckt, dass die Gegenwirkung der Feder (10) auf den Arm die Presse offen, respektive geschlossen hält, je nach dem Teilstück des Rollwegs, gegen welches die Rolle (9) gedrückt wird, dadurch gekennzeichnet, dass das Gelenk des Arms (3) vom Rahmen über ein Stück (1a) getragen wird, das dazu dient, sich unter der Wirkung, die die Feder (10) bei geschlossener Lage der Presse auf den Rollweg (11) ausübt, so durchzubiegen, dass das Endstück des Rollwegs (11), gegen welches die Rolle (9) gedrückt wird, sich unter der Einwirkung der von der Rolle ausgeübten Kraft über eine Distanz bewegt, die grösser ist als die entsprechende Verschiebung des Gelenkpunktes (14).

2. Presse gemäss Anspruch 1, dadurch gekennzeichnet, dass der Rollweg (11) auf einer Auflage (12) vorgesehen ist, welche von Holmen (1a) getragen wird, die den biegsamen Teil des Rahmens bilden.

3. Presse gemäss Anspruch 2, dadurch gekennzeichnet, dass die Auflage auf dem Rahmen gelenkig gelagert ist und sich auf eine Kurvenscheibe (13) stützt, die auf den Holmen (1a) angeordnet ist und es erlaubt, die Auflage (12) entgegen der Wirkung der Feder (10) von den Holmen (1a) wegzubewegen.

4. Presse gemäss Anspruch 2, dadurch gekennzeichnet, dass die Kurvenscheibe (13) eine Dezentrierung des Rollwegs (11) sichert.

5. Presse gemäss Anspruch 1, dadurch gekennzeichnet, dass der Rollweg (11) einen konstanten Radius aufweist, dessen Zentrum merklich mit dem Gelenkpunkt (6) des Hebels (5) bei geschlossener Stellung der Presse zusammenfällt.

6. Presse gemäss den Ansprüchen 1 und 4, dadurch gekennzeichnet, dass der Rollweg (11) durch zumindest einen flexiblen Profilstab gebildet wird, der an einer aus Guss bestehenden Auflage (12) befestigt ist.

7. Presse gemäss den Ansprüchen 1 und 6, dadurch gekennzeichnet, dass der an einer aus Guss bestehenden Auflage befestigte flexible Profilstab eine laminierte Pianosaite ist.
